# DEMANDE DE BREVET EUROPEEN

(11) **EP 0 490 775 A1**
(43) Date de publication de la demande: **17.06.1992**
(21) Numéro de dépôt: 91403395.6
(22) Date de dépôt: 13.12.1991
(51) Int. Cl.: B65D 55/02

(54) **Bouchon de sécurité à vis**

(30) Priorité: 14.12.1990 FR 9015716
(71) Demandeur: MANUFACTURE BOURGUIGNONNE DE PLASTIQUE, F-21800 Quetigny (FR)
(72) Inventeur: Cousseau, Pierre, F-21800 Quetigny (FR)
(74) Mandataire: Bruder, Michel

(57) **Abrégé**

L'invention concerne un bouchon de sécurité à vis, comprenant une partie de bouchage (1) dont la jupe latérale (2) présente un taraudage propre à coopérer avec le filetage extérieur du col (3) d'un récipient, ladite partie de bouchage (1) étant coiffée par une partie d'actionnement (4) maintenue sur ladite partie de bouchage (1) avec un jeu vertical limité, le dévissage de la partie de bouchage (1) ne pouvant être obtenu qu'en appliquant un effort vertical minimun sur la partie d'actionnement (4) pour vaincre le glissement mutuel de moyens d'engrenage portés respectivement par lesdites parties d'actionnement (4) et de bouchage (1), ledit bouchon étant caractérisé, d'une part, en ce que la partie de bouchage (1) comporte une lèvre d'étanchéité (6) à double jupe (7, 8) s'insérant à l'intérieur du col (3) dudit récipient pour solliciter la paroi interne dudit col (3) vers l'extérieur et, d'autre part, en ce que la partie d'actionnement (4) présente une collerette (11) cylindrique s'étendant vers le bas pour s'engager exactement dans une gorge annulaire (12) ménagée entre les deux jupes (7, 8) de la lèvre d'étanchéité (6) de la partie de bouchage (1), cette collerette (11) étant pourvue d'une nervure circulaire (13) destinée à s'engager sous un jonc (14) ménagé à cet effet sur l'une des deux jupes (7, 8) de ladite lèvre d'étanchéité (6), la jupe interne (8) étant repoussée vers l'extérieur à sa partie haute par une membrane (9), fermant la partie de bouchage (1) en son centre, et faisant office de raidisseur.

## Description

La présente invention concerne un bouchon de sécurité à vis particulièrement destiné à la fermeture de flacons, de bouteilles ou de récipients susceptibles de contenir des produits dangereux.

Un certain nombre de récipients contenant des produits soit toxiques, soit inflammables doivent être tenus à l'écart des enfants afin que ceux-ci ne puissent pas s'empoisonner ou se brûler du fait d'une ouverture intempestive de leur bouchon. Pour remédier aux inconvénients des bouchons classiques, pour lesquels le dévissage est aisé, il a été développé des bouchons de sécurité à vis, obligeant l'utilisateur à exercer, simultanément au mouvement normal de rotation dans le sens du dévissage, une pression verticale sur le dessus du bouchon ; l'effort à exercer est déterminé de manière à ce qu'un enfant soit incapable d'opérer ces deux mouvements simultanés, ce qui garantit la sécurité souhaitée.

On connaît, par le brevet européen EP-293 060 déposé le 15 juin 1988 au nom de la société NOVEMBAL SA, un bouchon de protection réalisé en matière plastique moulée qui comprend une partie de bouchage qui se visse sur le col d'un récipient, et coopère avec une partie d'actionnement présentant une gorge circulaire pour l'engagement, avec possibilité de déplacement vertical limité, d'une collerette lui faisant face sur ladite partie de bouchage. Sur sa face interne, la partie d'actionnement comporte des crans qui, lorsque ladite partie d'actionnement est enfoncée, engrène avec des rampes obliques portées par la face en regard de la partie de bouchage. Dans ce brevet, il est proposé d'améliorer l'étanchéité des bouchons de sécurité de ce type par le biais de l'effet combiné d'une partie de bouchage réalisée en matière plastique souple, et d'un guidage vertical de la partie d'actionnement qui soit assurée intérieurement à la partie de bouchage par la coopération continue de sa collerette avec les deux parois de la gorge circulaire formant une cheminée s'étendant sur le dessous de ladite partie d'actionnement.

On a cependant pu constater que la disposition des éléments constitutifs de ce dernier bouchon pouvait être grandement améliorée dans le but d'assurer, d'une part une étanchéité encore meilleure de la partie de bouchage sur le col du récipient et, d'autre part, un maintien encore supérieur des moyens limitant le déplacement vertical de la partie d'actionnement par rapport à la partie de bouchage. Par ailleurs, une disposition originale des moyens d'engrenage et d'entraînement portés respectivement par les parties de bouchage et d'actionnement du bouchon permettent également d'accroître la sécurité, cette disposition améliorée procurant, d'une part l'avantage d'avoir à augmenter l'effort vertical nécessaire à l'ouverture du bouchon et, d'autre part, l'avantage de faciliter la mise en place du bouchon sur le col du récipient.

Ainsi, la présente invention concerne un bouchon de sécurité à vis, comprenant une partie de bouchage dont la jupe latérale présente un taraudage propre à coopérer avec le filetage extérieur du col d'un récipient, ladite partie de bouchage étant coiffée par une partie d'actionnement maintenue sur ladite partie de bouchage avec un jeu vertical limité, le dévissage de la partie de bouchage ne pouvant être obtenu qu'en appliquant un effort vertical minimun sur la partie d'actionnement pour vaincre le glissement mutuel de moyens d'engrenage portés respectivement par lesdites parties d'actionnement et de bouchage, ledit bouchon étant caractérisé, d'une part, en ce que la partie de bouchage comporte une lèvre d'étanchéité à double jupe s'insérant à l'intérieur du col dudit récipient pour solliciter la paroi interne dudit col vers l'extérieur et, d'autre part, en ce que la partie d'actionnement présente une collerette cylindrique s'étendant vers le bas pour s'engager exactement dans une gorge annulaire ménagée entre les deux jupes de la lèvre d'étanchéité de la partie de bouchage, cette collerette étant pourvue d'une nervure circulaire destinée à s'engager sous un jonc ménagé à cet effet sur l'une des deux jupes de ladite lèvre, la jupe interne étant repoussée vers l'extérieur à sa partie haute par une membrane, fermant la partie de bouchage en son centre, et faisant office de raidisseur.

La lèvre d'étanchéité à double jupe peut ainsi se déformer librement à sa partie basse et assurer une étanchéité accrue par rapport au cas où la déformation de la base de ladite lèvre serait contrariée par une membrane disposée en partie basse de la partie de bouchage.

Suivant une autre caractéristique de l'invention, les moyens d'engrenage permettant d'accoupler positivement la partie d'actionnement à la partie de bouchage, afin de permettre le dévissage du bouchon du col du récipient, sont constitués par un jeu de rampes obliques prolongeant vers le bas la collerette de ladite partie d'actionnement pour coopérer avec des crans situés au fond de la gorge annulaire intérieure à la lèvre d'étanchéité de ladite partie de bouchage.

Cette disposition des moyens d'engrenage à friction offre plusieurs avantages. Tout d'abord, étant donné que la lèvre d'étanchéité doit rester suffisamment souple, il est évident que les deux jupes la constituant sont très rapprochées ; de ce fait, la gorge annulaire ainsi que la collerette s'y engageant sont étroites. En conséquence, les surfaces de contact entre les rampes obliques et les crans sont faibles ; les forces de frottement étant ainsi peu élevées, l'effort à fournir pour maintenir les rampes obliques au contact des crans (ce qui permet de dévisser le bouchon) est plus important, augmentant ainsi la sécurité de dévissage. Ensuite, la position pratiquement centrale des rampes obliques et des crans, sur lesquels s'exerce positivement l'effort tangentiel nécessaire au dévissage du bouchon, contribue à augmenter le couple de dévissage par rapport à une situation dans laquelle les crans et les rampes seraient disposés à l'extérieur ou directement au-dessus du col du récipient. Là encore, il en résulte que l'effort à fournir étant plus grand, la sécurité est accrue.

Suivant encore une autre caractéristique de la présente invention, des moyens élastiques sont ménagés au dessus de la membrane fermant la partie de bouchage en son centre de manière à repousser la partie d'actionnement du bouchon vers le haut jusqu'à ce que la nervure circulaire de la collerette portée par la partie d'actionnement vienne en butée contre le jonc prévu dans la gorge annulaire lui correspondant ; ces moyens élastiques peuvent par exemple prendre la forme d'au moins une languette élastique dressée verticalement au dessus de la membrane. L'effort d'écrasement des moyens élastiques vient s'ajouter à celui qui est nécessaire à l'accouplement positif de la partie d'actionnement et de la partie de bouchage, ce qui renforce encore la sécurité du bouchon.

D'autres caractéristiques et avantages de la présente invention ressortiront mieux de la description qui va suivre d'une forme d'exécution donnée à titre d'exemple non limitatif en référence aux dessins annexés sur lesquels :
- la figure 1 est une vue en coupe verticale d'un bouchon conforme à l'invention, la demi-vue de gauche présentant ledit bouchon avec la partie d'actionnement en position haute, la demi-vue de droite présentant la partie d'actionnement en position enfoncée permettant l'ouverture du bouchon,
- la figure 2 est une vue en perspective partiellement éclatée de la lèvre d'étanchéité à double jupe montrant notamment les moyens d'engrenage à friction de la partie de bouchage et de la partie d'actionnement.

Le bouchon de sécurité selon l'invention comporte, conformément à la figure 1, une partie de bouchage 1 dont la jupe latérale extérieure 2 présente un taraudage destiné à être vissé autour du filetage extérieur du col 3 d'un récipient, ladite partie de bouchage 1 étant coiffée par une partie d'actionnement 4 dont la jupe latérale extérieure 5 est guidée, par sa face interne, par la face externe de la jupe latérale extérieure 2 de la partie de bouchage 1. Par ailleurs, la partie de bouchage 1 présente, concentriquement à sa jupe latérale extérieure 2, une lèvre d'étanchéité 6 à double jupe, sa jupe externe 7 venant s'appuyer au contact de la paroi interne du col 3 du récipient. Selon l'invention, la jupe interne 8 de la lèvre d'étanchéité 6 est sollicitée, à sa partie haute, par une membrane 9 fermant la partie de bouchage 1 en son centre et faisant office de raidisseur.

On comprend dès lors que la position haute de ladite membrane 9 soit beaucoup plus favorable à une bonne étanchéité du bouchon qu'une membrane qui serait disposée au niveau le plus bas de la lèvre d'étanchéité 6 dont elle contrarierait la déformation.

Par ailleurs, le fond 10 de la partie d'actionnement 4 comporte, concentriquement à la jupe latérale 5 de ladite partie d'actionnement 4, une collerette cylindrique 11 s'étendant vers le bas pour s'engager exactement dans une gorge annulaire 12 ménagée entre les deux jupes 7 et 8 de la lèvre d'étanchéité 6 de la partie de bouchage 1. Conformément à l'invention, cette collerette 11 présente, par exemple au voisinage de sa base, une nervure circulaire 13, tournée vers l'intérieur du bouchon, et destinée à s'engager sous un jonc 14, tourné vers l'extérieur, et ménagé sur la jupe interne 8 de ladite lèvre d'étanchéité 6, ce qui permet de limiter le déplacement vertical vers le haut de la partie d'actionnement 4 par rapport à la partie de bouchage 1.

Selon l'invention, la membrane 9 fermant le centre de la partie de bouchage 1 contribue à maintenir engrenés la nervure circulaire 13 de la collerette 11 et le jonc 14 de la jupe interne 8 de la lèvre d'étanchéité 6.

Par ailleurs, cette membrane 9 présente, positionnés au-dessus de sa partie supérieure, des moyens élastiques du type d'une languette élastique 15 dressée verticalement pour repousser la partie d'actionnement 4 du bouchon vers le haut jusqu'à mettre en butée permanente les surfaces en regard du jonc 14 et de la nervure circulaire 13.

Selon une autre caractéristique de l'invention, les moyens d'engrenage permettant d'accoupler positivement la partie d'actionnement 4 à la partie de bouchage 1 sont constitués par un jeu de rampes obliques 16 disposées à la base de la collerette 11 de ladite partie d'actionnement 4 et prolongeant cette dernière vers le bas pour coopérer avec des crans 17 situés au fond de la gorge annulaire 12. Cette disposition des moyens d'engrenage présente tous les avantages mentionnés en préambule. En outre, elle favorise l'introduction du bouchon dans le col 3 du récipient puisque, les rampes obliques 16 venant en butée contre le fond de la lèvre d'étanchéité 6 lorsque le bouchon est dévissé ou vissé, ou encore lorsqu'il est enfoncé à force lors du premier bouchage, l'effort axial nécessaire à l'introduction correcte de ladite lèvre 6 dans le col 3 dudit récipient s'applique directement au point le plus bas du bouchon, contrairement au cas où les moyens d'engrenage seraient situés juste au-dessus dudit col 3.

Enfin, le bouchon de sécurité à vis selon l'invention peut être muni, à sa partie basse, d'une bague d'inviolabilité 18, munie d'un onglet de préhension, et reliée à la jupe latérale extérieure 5 de la partie d'actionnement 4 par une ligne d'affaiblissement 19 permettant de déchirer ladite bague 18 d'une manière conventionnelle lors de la première utilisation du bouchon.

L'invention n'est bien entendu pas limitée par la description qui précède et, en particulier, il est possible de faire en sorte que la nervure circulaire 13 de la collerette 11 soit tournée vers l'extérieur pour coopérer avec un jonc 14 faisant saillie vers l'intérieur sur la jupe externe 7 de la lèvre d'étanchéité 6 de la partie de bouchage 1.

## Revendications

**1 -** Bouchon de sécurité à vis, comprenant une partie de bouchage (1) dont la jupe latérale (2) présente un taraudage propre à coopérer avec le filetage extérieur du col (3) d'un récipient, ladite partie de bouchage (1) étant coiffée par une partie d'actionnement (4) maintenue sur ladite partie de bouchage (1) avec un jeu vertical limité, le dévissage de la partie de bouchage (1) ne pouvant être obtenu qu'en appliquant un effort vertical minimun sur la partie d'actionnement (4) pour vaincre le glissement mutuel de moyens d'engrenage portés respectivement par lesdites parties d'actionnement (4) et de bouchage (1), ledit bouchon étant caractérisé, d'une part, en ce que la partie de bouchage (1) comporte une lèvre d'étanchéité (6) à double jupe (7, 8) s'insérant à l'intérieur du col (3) dudit récipient pour solliciter la paroi interne dudit col (3) vers l'extérieur et, d'autre part, en ce que la partie d'actionnement (4) présente une collerette (11) cylindrique s'étendant vers le bas pour s'engager exactement dans une gorge annulaire (12) ménagée entre les deux jupes de la lèvre d'étanchéité (6) de la partie de bouchage (1), cette collerette (11) étant pourvue d'une nervure circulaire (13) destinée à s'engager sous un jonc (14) ménagé à cet effet sur l'une des deux jupes (7, 8) de ladite lèvre d'étanchéité (6), la jupe interne (8) étant repoussée vers l'extérieur à sa partie haute par une membrane (9), fermant la partie de bouchage (1) en son centre, et faisant office de raidisseur.

**2 -** Bouchon de sécurité à vis selon la revendication 1, caractérisé en ce que les moyens d'engrenage permettant d'accoupler positivement la partie d'actionnement (4) à la partie de bouchage (1), afin de permettre le dévissage du bouchon du col (3) du récipient, sont constitués par un jeu de rampes obliques (16) prolongeant vers le bas la collerette (11) de ladite partie d'actionnement (4) pour coopérer avec des crans (17) situés au fond de la gorge annulaire (12) intérieure à la lèvre d'étanchéité (6) de ladite partie de bouchage (1).

**3 -** Bouchon de sécurité à vis selon la revendication 2, caractérisé en ce que les surfaces de contact entre les rampes obliques (16) et les crans (17) sont faibles.

**4 -** Bouchon de sécurité à vis selon l'une quelconque des revendications précédentes, caractérisé en ce que des moyens élastiques sont ménagés au dessus de la membrane (9) fermant la partie de bouchage (1) en son centre de manière à repousser la partie d'actionnement (4) du bouchon vers le haut jusqu'à ce que la nervure circulaire (13) de la collerette (11) portée par la partie d'actionnement (4) vienne en butée contre le jonc (14) prévu dans la gorge annulaire (12) lui correspondant.

**5 -** Bouchon de sécurité à vis selon la revendication 4, caractérisé en ce que les moyens élastiques ménagés au dessus de la membrane (9) fermant la partie de bouchage (1) en son centre sont du type d'une languette élastique (15) dressée verticalement pour repousser la partie d'actionnement (4) du bouchon vers le haut.
